# FASCICULE DE BREVET EUROPEEN

(11) **EP 1 423 642 B1**
(45) Date de publication et mention de la délivrance du brevet: **05.03.2008**
(21) Numéro de dépôt: 02779612.7
(22) Date de dépôt: 05.08.2002
(51) Int. Cl.: F21V 17/20, F21W 101/10

(54) **ENSEMBLE D'ECLAIRAGE POUR PHARE DE VEHICULE**
LICHTEINHEIT FÜR FAHRZEUGSCHEINWERFER
LIGHT GROUP FOR VEHICLE HEADLIGHT

(30) Priorité: 10.08.2001 FR 0110854
(43) Date de publication de la demande: 02.06.2004
(73) Titulaire: HOLOPHANE, 27700 Les Andelys (FR)
(72) Inventeur: GORAGUER, Daniel, F-76000 Rouen (FR)
(74) Mandataire: CAPRI
(86) Numéro de dépôt international: PCT/FR2002/002803
(87) Numéro de publication internationale: WO 2003/014618

(56) Documents cités:
- FR-A- 2 651 558
- GB-A- 624 909
- US-A- 1 377 197
- US-A- 5 119 276
- US-A1- 2001 002 167
- PATENT ABSTRACTS OF JAPAN vol. 2000, no. 05, 14 septembre 2000 (2000-09-14) & JP 2000 057813 A (STANLEY ELECTRIC CO LTD), 25 février 2000 (2000-02-25)

## Description

La présente invention concerne un ensemble d'éclairage qui peut être intégré dans un phare, et plus particulièrement dans un phare de véhicule. Toutefois, cet ensemble d'éclairage peut être intégré dans tous types d'optiques ou encore constituer un phare lui-même.

De manière classique, un tel ensemble d'éclairage comprend un réflecteur définissant un logement destiné à recevoir une lampe, une lentille présentant une face arrière plane ou légèrement bombée tournée vers le réflecteur et une face avant, et une pièce de support de lentille solidaire du réflecteur, ladite pièce de support comportant des moyens de fixation pour maintenir la lentille fixement en place sur ladite pièce de support. En général, la pièce de support de lentille est une pièce séparée du réflecteur qui est montée sur le réflecteur à l'aide de moyens d'accrochage appropriés. Il existe toutefois des modes de réalisation dans lesquels la pièce de support de lentille est réalisée de manière monobloc avec le réflecteur.

Dans un premier temps, la présente invention a pour but d'améliorer la fixation de la lentille sur sa pièce de support. Il existe déjà différentes techniques de fixation permettant de maintenir fixement la lentille sur la pièce de support. Une première solution de l'art antérieur consiste à positionner la lentille avec sa face arrière en appui sur une surface d'appui formée par la pièce de support. Pour maintenir la lentille en place, la pièce de support forme une couronne avec des pattes déformables qui viennent en prise avec la face avant de la lentille. Plus précisément, la lentille, dans une forme de réalisation classique, comporte sur sa face avant une collerette périphérique sensiblement plane à partir de laquelle s'étend un dôme optique. Les pattes de la couronne viennent en prise avec la collerette périphérique. Une seconde solution de l'art antérieur consiste à positionner la lentille avec sa face avant en appui sur une surface d'appui formée par la pièce de support. Pour maintenir fixement la lentille, il est prévu un jonc élastique fendu qui vient se placer en contact d'appui contre la face arrière de la lentille. Pour maintenir le jonc fendu, la pièce de support forme des bossages orientés vers l'intérieur en dessous desquels le jonc fendu peut se détendre élastiquement pour solliciter ainsi la lentille sur la surface d'appui de la pièce de support. Une troisième solution consiste à utiliser un système de verrouillage à baïonnette : dans ce cas, un anneau à baïonnette vient pousser la lentille sur une surface d'appui sur laquelle la lentille vient en contact avec sa face avant. Une quatrième solution plus compliquée prévoit un système d'étriers à replier de manière à venir en contact sur la face avant de la collerette de la lentille. Une série de pattes sont ensuite repliées pour venir en appui sur les étriers en contact de la lentille. Les étriers en contact de la lentille présentent une caractéristique de déformation de sorte qu'un appui excessif des pattes engendre une déformation des étriers et non une casse de la lentille.

Dans toutes les solutions de l'art antérieur, il est de toute façon nécessaire d'utiliser un outillage approprié pour réaliser de manière automatisée la fixation de la lentille sur sa pièce de support. En outre, il arrive fréquemment avec certaines solutions de l'art antérieur que la lentille soit sollicitée de manière excessive par les moyens de fixation, ce qui conduit à une casse de la lentille lors de son montage. Ceci est notamment le cas de la fixation utilisant un jonc fendu qui se détend brusquement en contact de la lentille. Le choc généré par la détente brutale du jonc peut conduire à une rupture du verre de la lentille. Il en est de même dans la solution utilisant des pattes élastiques : il est alors fréquent que les pattes soient sollicitées ou poussées de manière excessive ce qui conduit à une rupture de la lentille.

le document JP 200 057813 montre un ensemble d'éclairage d'après le préambule de la revendication 1.

La présente invention a pour but de remédier aux inconvénients précités de l'art antérieur en définissant des moyens de fixation de la lentille sur la pièce de support qui éliminent tous risques de rupture ou de casse de la lentille lors de sa mise sous pression, et qui de plus, peut être mis en oeuvre sans utiliser d'outillages perfectionnés. Les moyens de fixation peuvent même être mis en oeuvre manuellement sans différence de solidité ou de qualité de la fixation par rapport à un montage automatisé.

Pour se faire, la présente invention prévoit que les moyens de fixation comprennent au moins un organe formant une partie de contact d'appui et une partie d'actionnement de manière à amener la partie de contact d'appui en contact appuyé contre la lentille en déplaçant la partie d'actionnement, la pièce de support formant une surface d'appui (ou des points d'appui) sur laquelle (lesquels) la lentille repose avec sa face avant, la partie de contact d'appui venant en contact appuyé contre la face arrière de la lentille de manière à pousser la lentille sur la surface ou les points d'appui de la pièce de support. Avantageusement, l'ensemble comprend deux organes disposés par exemple de manière diamétralement opposée. Avantageusement, l'organe est au moins partiellement souple de manière élastique, de sorte que la partie de contact d'appui et/ ou la partie d'actionnement est apte à subir une déformation élastique lorsque la partie de contact d'appui est en contact d'appui contre la lentille. La partie de contact d'appui de l'organe joue la fonction des pattes élastiques, du jonc fendu ou de l'anneau à baïonnette des formes de réalisation de l'art antérieur en venant appuyer contre la lentille. Cependant, aucun des modes de réalisation de l'art antérieur n'incorpore de moyens d'actionnement pour amener la partie de contact d'appui en contact appuyé contre la lentille. En revanche, dans la présente invention, la partie d'actionnement fait partie intégrante des moyens de fixation, et de ce fait, il n'est pas nécessaire de prévoir un outillage particulier pour mettre les moyens de fixation en oeuvre étant donné qu'ils sont déjà partiellement intégrés aux moyens de fixation sous la forme de la partie d'actionnement. En outre, du fait que l'organe est au moins partiellement souple élastiquement, l'organe joue en quelque sorte le rôle d'amortisseur évitant un choc sur la lentille et également un excès de charge qui sera repris par une déformation élastique de l'organe. On évite ainsi tous risques de rupture ou de casse de la lentille.

Avantageusement, l'organe est monté pivotant autour d'un axe de pivotement. Dans ce cas, la partie de contact d'appui sera amenée en contact appuyé contre la lentille en faisant pivoter la partie d'actionnement autour de l'axe de pivotement. La partie d'actionnement sert alors de levier permettant de démultiplier la force d'appui de la partie de contact d'appui sur la lentille. Il suffit pour cela de prévoir une partie d'actionnement dont la longueur depuis l'axe de pivotement est considérablement plus longue que la partie de contact jusqu'à l'axe de pivotement. Avantageusement, l'axe de pivotement est situé entre la partie de contact d'appui et la partie d'actionnement. Ainsi, la partie d'actionnement rejoint la partie de contact d'appui au niveau de l'axe de pivotement. De plus, en prévoyant une partie d'actionnement relativement longue, celle-ci participe d'autant plus facilement à la déformation élastique de l'organe qui permet de reprendre les excès de charge au niveau de la lentille. Bien entendu, on peut également imaginer un organe dont l'axe de pivotement est situé à une extrémité de l'organe, par exemple à l'extrémité de la partie de contact d'appui, de sorte que la partie d'actionnement s'étend dans le prolongement de l'autre extrémité de la partie de contact d'appui.

Avantageusement, les moyens de fixation comprennent des moyens de blocage pour maintenir la partie d'actionnement bloquée en rotation lorsque la partie de contact d'appui est en contact appuyé contre la lentille. Les moyens d'actionnement peuvent être amenés dans les moyens de blocage soit manuellement soit automatiquement. On comprend aisément qu'un outillage très simple permet d'amener la partie d'actionnement en position bloquée. D'autre part, il est évident que la qualité de fixation reste identique, indépendamment du fait que la partie d'actionnement est actionnée manuellement ou automatiquement.

Selon une autre caractéristique, les moyens de fixation comprennent des moyens de butée pour limiter le pivotement de l'organe pivotant dans le sens où la partie de contact d'appui s'éloigne de la lentille. On évite ainsi que la partie d'actionnement pivote librement jusque dans des positions dans lesquelles elle ne pourrait plus être saisie automatiquement et que très difficilement manuellement. On permet ainsi une automatisation aisée du processus de fixation.

Selon une caractéristique particulièrement avantageuse, surtout sur un plan économique, l'organe pivotant est réalisé au moins partiellement à partir d'un fil métallique présentant une caractéristique de déformation élastique. En variante ou additionnellement, l'organe pivotant est réalisé au moins partiellement à partir d'une lame élastique. L'organe pivotant peut par exemple être réalisé à partir d'un fil d'acier inoxydable que l'on a profilé ou plié de manière appropriée. En variante, il peut également être envisagé que l'organe pivotant soit réalisé de manière monobloc avec la pièce de support de lentille. L'axe de pivotement peut alors être réalisé sous la forme de ponts de matière reliant l'organe au reste de la pièce de support. Dans le cas où l'on utilise un fil, l'organe pivotant forme deux bouts d'axe de pivotement engagés dans des logements d'axe formés par la pièce de support. L'axe de pivotement peut cependant aussi être formé par une partie du fil autre que ses extrémités. Cela dépend de la forme et de la configuration de l'organe pivotant.

Selon un autre aspect de l'invention qui peut être mise en oeuvre indépendamment des moyens de fixation de la lentille, la pièce de support comprend également des moyens d'accrochage permettant de fixer la pièce de support sur le réflecteur, ledit réflecteur formant une collerette périphérique qui fait saillie radialement vers l'extérieur, ladite collerette étant située sur un bord de jonction destiné à recevoir la pièce de support, les moyens d'accrochage comprenant une agrafe pivotant autour d'un axe de pivotement défini au niveau de la pièce de support, ladite agrafe comprenant une griffe d'accrochage destinée à venir, après pivotement, en prise derrière la collerette saillante du réflecteur, de manière à plaquer fixement la pièce de support sur le bord de jonction du réflecteur. Avantageusement, l'agrafe pivotante est réalisée au moins partiellement à partir d'un fil métallique présentant une caractéristique de déformation élastique. En variante ou additionnellement, l'agrafe pivotante est réalisée au moins partiellement à partir d'une lame élastique. Selon une forme de réalisation préférée utilisant un fil métallique, l'agrafe pivotante forme deux bouts d'axe de pivotement engagés dans des logements d'axe formés par la pièce de support. L'axe de pivotement peut cependant aussi être formé par une partie du fil autre que ses extrémités. Cela dépend de la forme et de la configuration de l'agrafe. De manière pratique, l'ensemble d'éclairage peut comprendre deux agrafes pivotantes, par exemple disposées de manière diamétralement opposée sur la pièce de support. Pour les agrafes pivotantes, on se sert de la même propriété élastique de déformation pour assurer une fixation fiable qui peut être mise en oeuvre manuellement mais également automatiquement de manière très simple.

L'invention sera maintenant plus amplement décrite en référence aux dessins joints donnant à titre d'exemple non limitatif un mode de réalisation de l'invention.

Sur les figures :
- la figure 1 est une vue en perspective d'un ensemble d'éclairage selon l'invention avec les moyens de fixation et d'accrochage en position ouverte,
- la figure 2 est une vue comparable à celle de la figure 1 avec les moyens de fixation et d'accrochage en position fermée,
- la figure 3 est une vue en perspective d'une pièce de support de lentille avec une lentille montée, les moyens de fixation et d'accrochage étant en position ouverte, et
- la figure 4 est une vue comparable à celle de la figure 3 avec les moyens de fixation et d'accrochage en position fermée.

L'ensemble d'éclairage représenté sur les dessins est destiné à être intégré dans un phare de véhicule : il constitue par conséquent un composant d'optique de véhicule. Toutefois, un ensemble d'éclairage de l'invention peut également être intégré dans un autre type de dispositif d'éclairage qui n'est pas destiné à être monté sur un véhicule, comme par exemple un phare de mer. On peut encore imaginer d'autres applications de l'ensemble d'éclairage de l'invention.

L'ensemble d'éclairage de l'invention comprend essentiellement trois éléments constitutifs, à savoir un réflecteur 1, une lentille 2 et une pièce de support 3 qui est communément désigné sous le terme de pièce intermédiaire, puisqu'elle est située entre le réflecteur 1 et la lentille 2. La présente invention est plutôt orientée sur la pièce de support qui supporte la lentille 2.

Le réflecteur 1 peut être un réflecteur de type tout à fait conventionnel comprenant un dôme de réflexion 11 de forme sensiblement elliptique comprenant une paroi interne réfléchissante. A son extrémité inférieure, le réflecteur 1 forme un logement 12 destiné à recevoir une lampe, par exemple par l'intermédiaire d'un porte-lampe fixé sur le réflecteur. Le réflecteur comprend également une extrémité largement ouverte qui forme un bord de jonction 14 définissant extérieurement une collerette 13 qui fait saillie radialement vers l'extérieur.

Le réflecteur 1 peut être réalisé en verre, en plastique ou encore en métal. La paroi réfléchissante à l'intérieur du dôme 11 peut être réalisée par métallisation.

La lentille 2 peut être une lentille tout à fait conventionnelle comprenant une face arrière plane ou sensiblement plane 21 et une face avant bombée 22. La lentille 2 forme également un rebord 24 dont seulement la tranche est visible sur les figures. Ce rebord 24 entoure la partie bombée 22 de la lentille. De manière conventionnelle, on se sert de ce rebord 24 pour fixer la lentille 2 à la pièce de support 3.

La pièce de support 3 peut être réalisée en matière plastique (thermoplastiques ou thermodurs), en métal (moulé ou en tôle).

La pièce de support 3 maintient fixement la lentille 2 et l'oriente éventuellement. La pièce de support est également montée fixement sur le bord de jonction 14 du réflecteur 1. Elle comprend une base annulaire 31 adaptée à venir en contact sensiblement jointif avec le bord de jonction 14 du réflecteur. Cette base annulaire 31 est également pourvue de moyens d'accrochage 5 permettant de maintenir fixement la pièce de support 3 sur le réflecteur 1. La base 31 forme, avantageusement de manière monobloc, deux appendices de palier 311 qui définissent chacun un axe de rotation. Les moyens d'accrochage 5 se présentent ici sous la forme de deux agrafes réalisées à partir d'un fil métallique conformé et sensiblement replié sur lui-même de manière à former sensiblement un U. Les deux extrémités libres du fil forment deux bouts d'axe de pivotement 52 engagés dans les appendices de palier 311. Par conséquent, les moyens d'accrochage ou agrafes sont montés pivotant sur les appendices de palier 311 autour de leur bout d'axe respectif 52. Les moyens d'accrochage ou agrafes 5 sont également formés avec une griffe d'accrochage 51 qui est située sensiblement au niveau de l'âme du U. Cette griffe d'accrochage 51 est reliée au bout d'axe 52 par deux tiges de jonction 53 sensiblement parallèles. Ces tiges de liaison 53 présentent une longueur adaptée de sorte que les griffes d'accrochage 51 des agrafes 5 peuvent venir en prise avantageusement d'encliquetage derrière la collerette saillante 13 formée par le réflecteur 1 au niveau de son bord de jonction 14. Le fil métallique utilisé pour réaliser les agrafes 5 présente avantageusement une caractéristique de déformation élastique de sorte que l'agrafe peut se déformer élastiquement pour regagner sa position de prise encliquetée derrière la collerette 13, comme on peut le voir sur la figure 2. Pour atteindre cette position, il suffit de faire pivoter ou tourner l'agrafe 5 autour de ces bouts d'axe 52 depuis la position représentée sur la figure 1 jusqu'à la position représentée sur la figure 2.

Dans la forme de réalisation représentée sur les dessins, les agrafes 5 sont réalisées à partir de fil métallique, par exemple en acier inoxydable. Toutefois, on peut imaginer d'autres matériaux pour réaliser les agrafes 5 : par exemple, on peut réaliser les agrafes 5 à partir d'une lame élastique profilée formant également une griffe d'accrochage, des bouts d'axe et une partie de liaison. On peut également imaginer que les agrafes 5 sont réalisées de manière monobloc avec la pièce de support 3. On peut aussi imaginer que les agrafes 5 sont réalisées en matière plastique moulée. D'autres matériaux peuvent également être utilisés comme des résines. Sur les figures, les agrafes sont au nombre de deux. On peut cependant utiliser une seule agrafe ou plus de deux.

Grâce à ces agrafes élastiques pivotantes, il n'est pas nécessaire de prévoir des moyens de rattrapage de tolérance puisque la caractéristique élastique des agrafes permettent une telle compensation. En outre, il est à noter que l'opération de fermeture des agrafes sur la collerette 13 du réflecteur 1 est très facile et peut même être effectuée manuellement. Toutefois, une fermeture automatisée sera préférée, ce qui n'implique l'utilisation que de machines très simples puisqu'il suffit de rabattre l'agrafe 5 sur le réflecteur 1. De plus, que ce soit manuellement ou de manière automatisée, la qualité de la fixation est la même.

La pièce de support 3 forme au-dessus de sa base 31 deux brides 33 qui se raccordent à une couronne 34 définissant à son extrémité supérieure un rabat rentrant 32 définissant intérieurement une surface ou des points d'appui pour la face avant du rebord 24 de la lentille 2.

Selon l'invention, la couronne 34 est pourvue de moyens de fixation 4 permettant de maintenir fixement la lentille 2 en contact appuyé contre le rabat rentrant 32 de la couronne 34. Ces moyens de fixation comprennent deux organes mobiles 4 qui définissent chacun une partie de contact d'appui destinée à venir en contact appuyé contre la face arrière 21 de la lentille et une partie d'actionnement 42 qui permet d'amener la partie de contact d'appui en contact de la face arrière 21 de la lentille. Il suffit dont d'agir sur la partie d'actionnement pour réaliser la fixation de la lentille par contact appuyé de la partie de contact d'appui contre la face inférieure 21 de la lentille.

Dans la forme de réalisation représentée sur les figures, l'organe mobile 4 est un organe pivotant monté de manière rotative sur un axe de pivotement fixe par rapport à la pièce de support 3. Les axes de pivotement de chaque organe mobile 4 sont situés de manière diamétralement opposée et s'étendent de manière parallèle l'un à l'autre et de manière sensiblement tangentielle à la couronne 34, et de ce fait également par rapport au bord de la lentille 2. Plus précisément, la pièce de support 3 forme deux contreforts 35 de chaque côté de la lentille. Par conséquent, il y a deux contreforts pour chaque organe pivotant 4. Chaque contrefort 35 forme un palier d'axe de pivotement 36. Les deux paliers d'axe de pivotement 36 d'un même organe pivotant 4 définissent ensemble l'axe de pivotement de l'organe de pivotement 4. Les contreforts 35 peuvent être réalisés de manière monobloc avec la pièce de support 3.

La partie de contact d'appui 41 et la partie d'actionnement 42 d'un organe pivotant 4 est donc susceptible d'effectuer un déplacement rotatif autour de l'axe de pivotement défini par les paliers 36. Il est donc possible en faisant pivoter la partie d'actionnement 42 sur un certain angle de ramener la partie de contact d'appui 41 en contact appuyé contre la face inférieure 21 de la lentille. Sur les figures 1 et 3, les parties d'actionnement 42 des organes pivotants 4 s'étendent sensiblement horizontalement, c'est à dire environ perpendiculairement à l'axe de symétrie de l'ensemble d'éclairage. Dans cette position, la partie de contact d'appui 41 est en éloignement de la face arrière 21 de la lentille : elles sont même complètement dégagées du passage, permettant à la lentille 2 d'être retirée de son siège sous le rabat rentrant 32. Par conséquent, dans la position représentée sur la figure 3, la lentille 2 peut être mise en place à l'intérieur de la pièce de support 3 en l'introduisant à travers la base 31. Dans la position représentée sur les figures 1 et 3, les organes pivotants 4 sont dans une position maximale de butée définie par des brides de butée 38 formées par les contreforts 35 et derrière lesquels les parties de contact d'appui 41 viennent en butée. Par conséquent, il n'est pas possible de faire pivoter davantage les parties d'actionnement 42 au-dessus de l'horizontal comme représenté sur les figures 1 et 3. A partir de cette position maximale, les parties d'actionnement 42 peuvent être rabattues par pivotement de manière à ramener les parties de contact d'appui 41 sous la lentille 2 jusqu'à ce qu'elles viennent en contact appuyé contre la face inférieure ou arrière 21 de la lentille. Ceci est représenté sur les figures 2 et 4.

Avantageusement, les organes pivotants 4 sont au moins partiellement élastiques : ils peuvent par conséquent se déformer élastiquement soit au niveau de la partie de contact d'appui, soit au niveau de la partie d'actionnement, ou encore au niveau de la partie d'appui et de la partie d'actionnement. Par conséquent, la partie d'actionnement 42 peut encore être pivotée sur un certain angle après que la partie de contact d'appui soit en contact de la lentille. Ce pivotement supplémentaire est possible du fait de la caractéristique de déformation élastique de l'organe pivotant et permet de réaliser un contact appuyé contre la lentille sans toutefois exercer une pression trop importante pouvant occasionner la rupture ou la casse de la lentille. On évite ainsi tous risques de détérioration de la lentille lors de sa fixation sur la pièce de support. Il est également aisé de modifier ou d'adapter la force d'appui nécessaire sur la lentille en jouant sur la nature ou l'épaisseur du matériau utilisé pour les organes pivotants 4, sur la longueur de la partie d'actionnement ou sur la forme des organes.

Selon l'invention, la partie d'actionnement 42, qui sert de levier permettant de démultiplier la force d'appui au niveau de la lentille, est bloquée en position d'appui de la partie d'appui contre la lentille par des dents de blocage 37 formées par les contreforts 35. Pour pénétrer entre les dents 37, la partie d'actionnement 42 de l'organe pivotant 4 subit une légère déformation facilitée par un profil de came formé par les surfaces externes des dents 37. Une fois en prise derrière les dents 37, la partie d'actionnement 42 est parfaitement bloquée en position avec la partie de contact d'appui 41 fortement appuyée contre la face inférieure ou arrière 21 de la lentille de sorte que la lentille 2 est plaquée fixement contre le rebord rentrant 32 de la couronne 34.

Dans la forme de réalisation représentée sur les figures, les organes pivotants 4 sont réalisés à partir de fil métallique, par exemple en acier inoxydable. Chaque organe pivotant 4 est formé à partir d'une section de fil profilée de manière appropriée sensiblement en forme de U. Les extrémités libres du fil forment des bouts d'axe de pivotement engagés dans les paliers 36 formés par les contreforts 35. Les deux bouts d'axe 43 formés par le fil s'étendent en direction opposée et forment ensemble l'axe de pivotement de l'organe pivotant 4. Au-delà des bouts d'axe 43, le fil se prolonge par deux sections formant la partie de contact d'appui 41. Ces deux sections sont situées de manière excentrée par rapport aux bouts d'axe 43. Le fil se prolonge ensuite pour former la partie d'actionnement 42. La partie d'actionnement 42 s'étend sensiblement perpendiculairement aux deux sections formant la partie de contact d'appui 41. Il est difficile de décrire avec précision la forme exacte d'un organe pivotant en ce qui concerne les orientations spatiales de ces différentes sections. Sur les figures, une forme de réalisation possible est représentée, mais cette forme de réalisation ne doit pas être considérée comme unique. En effet, il est possible de réaliser un organe pivotant ayant une configuration différente : pour remplir les fonctions d'un organe pivotant selon l'invention, il suffit que l'organe pivotant comporte une partie d'actionnement susceptible d'amener une partie de contact d'appui en contact de la lentille par pivotement autour d'un axe de pivotement.

On peut également imaginer de réaliser un organe pivotant autrement qu'à partir d'un fil métallique. On peut par exemple imaginer un organe pivotant formé entièrement ou partiellement à partir d'une lame élastique. On peut même envisager de réaliser l'organe pivotant de manière monobloc avec la pièce de support 3. On peut également imaginer de réaliser l'organe pivotant en matière plastique ou en résine. Il y a deux organes sur les figures, mais on peut en prévoir un seul, ou encore plus de deux.

Dans une forme de réalisation différente, on peut imaginer un organe mobile qui ne soit pas pivotant, mais au contraire translatif, mais incorporant toujours une partie de contact d'appui et une partie d'actionnement pour amener la partie de contact d'appui en prise avec la lentille.

La forme de réalisation pivotante réalisée à partir d'un fil métallique profilé constitue la forme de réalisation préférée, pour différentes raisons : en effet, le fil métallique est peut coûteux, facile à travailler, extrêmement solide, très résistant à la chaleur, très simple à mettre en place sur la pièce de support, et également très simple à retirer de la pièce de support, par exemple en sectionnant simplement la partie d'actionnement.

Il est également à noter que l'axe de pivotement est situé entre la partie de contact d'appui et la partie d'actionnement : plus précisément, la partie d'actionnement et la partie de contact d'appui pivotent autour de l'axe de pivotement avec leurs extrémités. Aussi, en jouant sur la longueur de la partie d'actionnement, on modifie l'effet de levier, ce qui permet d'augmenter ou de diminuer la force d'appui sur la lentille.

Grâce aux moyens de fixation de l'invention, on obtient une fixation stable de la lentille en évitant tous risques de casse. De plus, un montage manuel ou automatisé est très simple sans effet sur la qualité de la fixation. Le système de fixation est très peu coûteux et peut facilement être retiré.

Il faut remarquer que les moyens de fixation de la lentille (organes 4) peuvent être mis en oeuvre indépendamment des moyens d'accrochage (agrafe 5) pour fixer la pièce de support sur le réflecteur, et vice-versa. Par conséquent, ces deux moyens (fixation et accrochage) peuvent être protégés séparément.

## Revendications

1. Ensemble d'éclairage pour phare de véhicule, ledit ensemble comprend :
- un réflecteur (1) définissant un logement (12) destiné à recevoir une lampe,
- une lentille (2) présentant une face arrière (21) tournée vers le réflecteur et une face avant (22), et
- une pièce de support de lentille (3) solidaire du réflecteur (1), ladite pièce de support comportant des moyens de fixation (4, 37) pour maintenir la lentille (2) fixement en place sur ladite pièce de support (3),
**caractérisé en ce que** les moyens de fixation (4, 35) comprennent au moins un organe (4) formant une partie de contact d'appui (41) et une partie d'actionnement (42) de manière à amener la partie de contact d'appui (41) en contact appuyé contre la lentille (2) en déplaçant la partie d'actionnement (42), la pièce de support (3) formant une surface d'appui (32) sur laquelle la lentille (2) repose avec sa face avant (22), la partie de contact d'appui (41) venant en contact appuyé contre la face arrière (21) de la lentille (2) de manière à pousser la lentille (2) sur la surface d'appui (32) de la pièce de support (3).

2. Ensemble d'éclairage selon la revendication 1, dans lequel l'organe (4) est au moins partiellement souple de manière élastique de sorte que la partie de contact d'appui (41) et/ou la partie d'actionnement (42) est apte à subir une déformation élastique lorsque la partie de contact d'appui est en contact d'appui contre la lentille.

3. Ensemble d'éclairage selon la revendication 1 ou 2, dans lequel l'organe (4) est monté pivotant autour d'un axe de pivotement (43).

4. Ensemble d'éclairage selon la revendication 3, dans lequel l'axe de pivotement (43) est situé entre la partie de contact d'appui (41) et la partie d'actionnement (42).

5. Ensemble d'éclairage selon la revendication 3 ou 4, dans lequel les moyens de fixation (4, 35) comprennent des moyens de blocage (37) pour maintenir la partie d'actionnement (42) bloquée en rotation lorsque la partie de contact d'appui (41) est en contact appuyé contre la lentille (2).

6. Ensemble d'éclairage selon l'une quelconque des revendications 3 à 5, dans lequel les moyens de fixation comprennent des moyens de butée (38) pour limiter le pivotement de l'organe pivotant (4) dans le sens où la partie de contact d'appui (41) s'éloigne de la lentille (2).

7. Ensemble d'éclairage selon l'une quelconque des revendications 3 à 6, dans lequel l'organe pivotant (4) est réalisé au moins partiellement à partir d'un fil métallique présentant une caractéristique de déformation élastique.

8. Ensemble d'éclairage selon l'une quelconque des revendications 3 à 7, dans lequel l'organe pivotant (4) est réalisé au moins partiellement à partir d'une lame élastique.

9. Ensemble d'éclairage selon l'une quelconque des revendications 3 à 8, dans lequel l'organe pivotant (4) forme deux bouts d'axe de pivotement (43) engagés dans des logements d'axe (36) formés par la pièce de support (3).

10. Ensemble d'éclairage selon l'une quelconque des revendications précédentes, comprenant au moins deux organes (4), formant lesdites parties de contact d'appui et d'actionnement (42).

11. Ensemble d'éclairage selon l'une quelconque des revendications précédentes, dans lequel la pièce de support (3) comprend des moyens d'accrochage (5, 311) permettant de fixer la pièce de support (3) sur le réflecteur (1), ledit réflecteur (1) formant une collerette périphérique (13) qui fait saillie radialement vers l'extérieur, ladite collerette (13) étant située sur un bord de jonction (14) destiné à recevoir la pièce de support (3), les moyens d'accrochage (5, 311) comprenant une agrafe pivotant (5) autour d'un axe de. pivotement (52) défini au_niveau de la pièce de support (3), ladite agrafe (5) comprenant une griffe d'accrochage (51) destinée à venir, après pivotement, en prise derrière la collerette saillante (13) du réflecteur, de manière à plaquer fixement la pièce de support (3) sur le bord de jonction du réflecteur (1).

12. Ensemble d'éclairage selon la revendication 11, dans lequel l'agrafe pivotante (5) est réalisée au moins partiellement à partir d'un fil métallique présentant une caractéristique de déformation élastique.

13. Ensemble d'éclairage selon la revendication 11 ou 12, dans lequel l'agrafe pivotante (5) est réalisée au moins partiellement à partir d'une lame élastique.

14. Ensemble d'éclairage selon la revendication 11, 12 ou 13, dans lequel l'agrafe pivotante (5) forme deux bouts d'axe de pivotement (52) engagés dans des logements d'axe formés par la pièce de support.

15. Ensemble d'éclairage selon l'une quelconque des revendications 11 à 14, comprenant au moins deux agrafes pivotantes (5).

## Claims

1. A lighting assembly for a vehicle headlight, said assembly comprising:
a reflector (1) defining a recess (12) serving to receive a lamp;
a lens (2) having a back face (21) facing the reflector and a front face (22); and
a lens support part (3) secured to the reflector (1), said support part being provided with fixing means (4, 35) for holding the lens (2) securely in place on said support part (3);
said lighting assembly being **characterized in that** the fixing means (4, 35) comprise at least one member (4) forming a pressing contact portion (41) and an actuator portion (42) so as to bring the pressing contact portion (41) into pressed contact against the lens (2) by moving the actuator portion (42), the support part (3) forming an abutment surface (32) against which the lens (2) rests on its front face (22), the pressing contact portion (41) coming into pressed contact against the back face (21) of the lens (2) so as to push the lens (2) against the abutment surface (32) of the support part (3).

2. A lighting assembly according to claim 1, in which the member (4) is resiliently flexible at least in part, so that the pressing contact portion (41) and/or the actuator portion (42) is/are capable of undergoing elastic deformation when the pressing contact portion is in pressing contact against the lens .

3. A lighting assembly according to claim 1 or claim 2, in which the member (4) is mounted to pivot about a pivot axis (43).

4. A lighting assembly according to claim 3, in which the pivot axis (43) is situated between the pressing contact portion (41) and the actuator portion (42).

5. A lighting assembly according to claim 3 or claim 4, in which the fixing means (4, 35) are provided with locking means (37) in order to prevent the actuator portion (42) from rotating when the pressing contact portion (41) is in pressed contact against the lens (2).

6. A lighting assembly according to any one of claims 3 to 5, in which the fixing means (4, 35) are provided with abutment means (38) for limiting pivoting of the pivotally mounted member (4) in the direction in which the pressing contact portion (41) moves away from the lens (2).

7. A lighting assembly according to any one of claims 3 to 6, in which the pivotally mounted member (4) is made at least in part from a metal wire having an elastic deformation characteristic.

8. A lighting assembly according to any one of claims 3 to 7, in which the pivotally mounted member (4) is made at least in part of a resilient blade.

9. A lighting assembly according to any one of claims 3 to 8, in which the pivotally mounted member (4) forms two pivot pin stubs (43) engaged in pin receptacles (36) formed by the support part (3).

10. A lighting assembly according to any preceding claim, comprising at least two members (4), forming said pressing contact portion (41) and actuator portion (42).

11. A lighting assembly according to any preceding claim, in which the support part (3) is provided with fastening means (5, 311) making it possible to fix the support part (3) to the reflector (1), said reflector (1) forming a peripheral collar (13) which projects radially outwards, said collar (13) being situated on a connection edge (14) serving to receive the support part (3), the fastening means (5, 311) comprising a clip (5) mounted to pivot about a pivot axis (52) defined at the support part (3), said clip (5) comprising a fastening hook (51) serving to pivot into engagement behind the projecting collar (13) of the reflector (1), so as to press the support part (3) securely against the connection edge of the reflector (1).

12. A lighting assembly according to claim 11, in which the pivotally mounted clip (5) is made at least in part from a metal wire having an elastic deformation characteristic.

13. A lighting assembly according to claim 11 or 12, in which the pivotally mounted clip (5) is made at least in part from a resilient blade.

14. A lighting assembly according to claim 11, 12, or 13, in which the pivotally mounted clip (5) forms two pivot pin stubs (52) engaged in pin receptacles formed by the support part.

15. A lighting assembly according to any one of claims 11 to 14, provided with at least two pivotally mounted clips (5).

## Patentansprüche

1. Lichteinheit für Fahrzeugscheinwerfer, wobei die Einheit aufweist:
Einen Reflektor (1), der eine Aufnahme (12) festlegt, die dazu bestimmt ist, eine Lampe aufzunehmen, eine Linse (2), die eine Rückseite (21) aufweist, die zu dem Reflektor weist, und eine Vorderseite (22) sowie ein Linsentragelement (3), das mit dem Reflektor (1) fest verbunden ist, wobei das Tragelement Festlegungsmittel (4, 35) zum Festhalten der Linse (2) in Position auf dem Tragelement (3) aufweist,
**dadurch gekennzeichnet, dass** die Festlegungsmittel (4, 35) zumindest ein Organ (4) aufweisen, das einen Anlagekontaktteil (41) und einen Betätigungsteil (42) derart bildet, dass der Anlagekontaktteil (41) in Anlagekontakt an der Linse (2) gebracht wird, indem der Betätigungsteil (42) verschoben wird, wobei das Tragelement (3) eine Anlagefläche (32) bildet, auf der die Linse (2) mit der Vorderseite (22) ruht, wobei der Anlagekontaktteil (41) in Anlagekontakt an der Rückseite (21) der Linse (2) derart gelangt, dass die Linse (2) auf die Anlagefläche (32) des Tragelements (3) gedrückt wird.

2. Lichteinheit nach Anspruch 1, wobei das Organ (4) zumindest teilweise derart nachgiebig elastisch ist, dass der Kontaktanlageteil (41) und/oder der Betätigungsteil (42) in der Lage ist, eine elastische Verformung zu erfahren, wenn sich der Anlagekontaktteil im Anlagekontakt an der Linse befindet.

3. Lichteinheit nach Anspruch 1 oder 2, wobei das Organ (4) schwenkbar um eine Schwenkachse (43) angebracht ist.

4. Lichteinheit nach Anspruch 3, wobei die Schwenkachse (43) zwischen dem Anlagekontaktteil (41) und dem Betätigungsteil (42) zu liegen kommt.

5. Lichteinheit nach Anspruch 3 oder 4, wobei die Festlegungsmittel (4, 35) Blockademittel (37) aufweisen, um den Betätigungsteil (42) in Drehblockade zu halten, wenn sich der Anlagekontaktteil (41) im Anlagekontakt an der Linse (2) befindet.

6. Lichteinheit nach einem der Ansprüche 3 bis 5, wobei die Festlegungsmittel (4, 35) Anschlagmittel (38) aufweisen, um die Verschwenkung des Schwenkorgans (4) in einer Richtung zu begrenzen, in der sich der Anlagekontaktteil (41) sich von der Linse (2) fernhält.

7. Lichteinheit nach einem der Ansprüche 3 bis 6, wobei das Schwenkorgan (4) zumindest teilweise aus einem Metalldraht besteht, der eine elastische Verformungseigenschaft besitzt.

8. Lichteinheit nach einem der Ansprüche 3 bis 7, wobei das Schwenkorgan (4) zumindest teilweise aus einem elastischen Blättchen besteht.

9. Lichteinheit nach einem der Ansprüche 3 bis 8, wobei das Schwenkorgan (4) zwei Schwenkachsenenden (43) bildet, die in Achsenlager eingreifen, die durch das Tragelement (3) gebildet sind.

10. Lichteinheit nach einem der vorangehenden Ansprüche, aufweisend zumindest zwei Organe (4), die den Anlagekontaktteil (41) und den Betätigungsteil (42) bilden.

11. Lichteinheit nach einem der vorangehenden Ansprüche, wobei das Tragelement (3) Verankerungsmittel (5, 311) aufweist, die es erlauben, das Tragelement (3) auf dem Reflektor (1) festzulegen, wobei der Reflektor (1) einen Umfangskragen (13) bildet, der radial nach außen vorsteht, wobei der Kragen (13) auf einem Verbindungsrand (14) angeordnet ist, der dazu dient, das Tragelement (3) aufzunehmen, wobei die Verankerungsmittel (5, 311) eine Klammer (5), die um eine Schwenkachse (52) verschwenkt, aufweisen, die auf der Höhe des Tragelements (3) festgelegt ist, wobei die Klammer (5) eine Verankerungskralle (51) aufweist, die dazu dient, nach der Verschwenkung in rückwärtigen Eingriff mit dem vorspringenden Kragen (13) des Reflektors (1) derart zu gelangen, dass das Tragelement (3) auf dem Verbindungsrand des Reflektors (1) fest ergriffen ist.

12. Lichteinheit nach Anspruch 11, wobei die Schwenkklammer (5) zumindest teilweise aus einem Metalldraht verwirklicht ist, der elastische Verformungseigenschaft besitzt.

13. Lichteinheit nach Anspruch 11 oder 12, wobei die Schwenkklammer (5) zumindest teilweise aus einem elastischen Blättchen besteht.

14. Lichteinheit nach Anspruch 11, 12 oder 13, wobei die Schwenkklammer (5) zwei Schwenkachsenenden (52) bildet, die in Achslager eingreifen, die durch das Tragelement gebildet sind.

15. Lichteinheit nach einem der Ansprüche 11 bis 14, aufweisend zumindest zwei Schwenkklammern.
